# EUROPÄISCHE PATENTSCHRIFT

(11) **EP 0 108 262 B1**
(45) Veröffentlichungstag und Bekanntmachung des Hinweises auf die Patenterteilung: **04.03.1987**
(21) Anmeldenummer: 83109999.9
(22) Anmeldetag: 06.10.1983
(51) Int. Cl.: B02C 18/14, B02C 18/40

(54) **Vorrichtung zur Bearbeitung von Abfällen**
Waste processing device
Dispositif pour le traitement de déchets

(30) Priorität: 06.11.1982 DE 3241037
(43) Veröffentlichungstag der Anmeldung: 16.05.1984
(73) Patentinhaber: Maschinenfabrik Bermatingen GmbH & Co., D-88697 Bermatingen (DE)
(72) Erfinder: Gotterbarm, Ulrich, D-7775 Bermatingen (DE)
(74) Vertreter: Engelhardt, Guido, Dipl.-Ing.

## Beschreibung

Die Erfindung bezieht sich auf eine Vorrichtung zur Bearbeitung von Abfällen, die insbesondere zur Zerkleinerung von zellulosehaltigen Produkten, wie Rebund Baumholz, Holzabfällen, Stroh und dgl. verwendbar ist und aus einem mit einer Einlaßöffnung und einer Auslaßöffnung versehenen Gehäuse und einem in diesem angeordneten rotierend antreibbaren Messer, das mit einem ortsfesten Gegenmesser zusammenwirkt, besteht.

Eine Vorrichtung dieser Art ist durch die DE-OS 24 54 262 bekannt. Die Messer bestehen hierbei aus mehreren versetzt zueinander auf einer Antriebswelle angeordneten biegesteifen, rechteckigen Platten, deren vorderer Rand auf den einander gegenüberliegenden Seiten jeweils durch einen Kreisbogen gebildet ist. Eine mit solchen Messern ausgerüstete Vorrichtung ist zwar zum Zerkleinern von Mischmüll, um auf diese Weise eine Volumensreduzierung zu ermöglichen, verwendbar, eine hohe Verdichtung von Abfällen läßt sich jedoch nicht erreichen.

Es ist daher Aufgabe der Erfindung, eine Vorrichtung zur Bearbeitung von Abfällen zu schaffen, mittels der nicht nur Abfall unterschiedlicher Art zuverlässig zerkleinert und aus dieser herausgefördert werden kann, sondern mittels der auch eine hohe Verdichtung und Brikettierung des Abfalles, und zwar unter Wärmeeinwirkung zu erzielen ist. Die dem Messer zugeführte Antriebsenergie soll hierbei durch dieses teilweise in Wärme umgewandelt werden, so daß in dem Abfall befindliche verflüssigbare Teile während des Zerkleinerungsvorganges für kurze Zeit ihren Aggregatzustand ändern und das zerkleinerte Gut somit verbacken wird. Der Bauaufwand, mit dem dies zu erreichen ist, soll äußerst gering gehalten werden, so daß eine wirtschaftliche Fertigung der Vorrichtung gegeben ist, dennoch soll eine stets zuverlässige Schneide-und Transportleistung des Messers gewährleistet sein.

Gemäß der Erfindung wird diese Aufgabe dadurch gelöst, daß das Messer mit von einer die Antriebswelle aufnehmenden Nabe abstehenden in Drehrichtung gekrümmt ausgebildeten Förderzinken und Preßzinken versehen ist, daß das Gehäuse der Vorrichtung im Anschluß an die Einlaßöffnung für das zu zerkleinernde Gut in einem Teilbereich an den Außendurchmesser der Förderzinken angepaßt ist und diese eng umhüllt, daß die Preßzinken in ihrem Außendurchmesser gegenüber den Förderzinken zurückgesetzt ausgebildet sind und daß an die Auslaßöffnung ein oder mehrere vorzugsweise achsparallel nebeneinander angeordnete Förderschächte zur Aufnahme des gepreßten Gutes angeschlossen sind, die jeweils eine Beruhigungszone und/oder eine Kühlzone aufweisen.

Angebracht ist es hierbei, die Preßzinken etwa um 0,5-5 v. H. in ihrem Außendurchmesser gegenüber dem Außendurchmesser der Förderzinken zurückzusetzen und zwischen zwei Förderzinken jeweils einen oder mehrere Preßzinken anzuordnen.

Um eine hohe Temperatur zu erreichen, können die Förderzinken und/oder die Preßzinken in dem in Drehrichtung gekrümmt ausgebildeten vorderen Bereich mit einer oder mehreren in Achsrichtung oder geneigt zu dieser sich erstreckenden Rillen, mit einer Riffelung, einer Verzahnung oder dgl. versehen werden.

Sehr vorteilhaft ist es des weiteren, das Messer als Messerwelle auszubilden, die aus einzelnen die Förder- und Preßzinken tragenden, nebeneinander auf der Antriebswelle angeordneten Messerscheiben besteht.

Zur Erhöhung des Wirkungsgrades ist es hierbei zweckmäßig, die einzelnen Messerscheiben der Messerwelle in Umfangsrichtung gegeneinander versetzt anzuordnen, derart, daß die Förder- oder Preßzinken einer Scheibe im Bereich des von den Zinken der unmittelbar benachbarten Scheiben eingeschlossenen Zwischenraumes angeordnet sind. Zu dem gleichen Zweck können aber auch die Messerscheiben der Messerwelle in Umfangsrichtung gegeneinander verdreht angeordnet werden, derart, daß die Förderzinken mindestens zweier unmittelbar benachbarter Messerscheiben vorzugsweise um eine Teilung gegeneinander versetzt angeordnet sind.

Zur Vergrößerung des Fördervolumens der Messerwelle können in einfacher Weise vorzugsweise in deren mittleren Bereich zwischen den Förder- und Preßzinken eine oder mehrere jeweils durch Aussparen eines Zinken gebildete Aufnahmekammern vorgesehen werden.

Ferner ist es angebracht, der Messerwelle im Anschluß an die Auslaßöffnung des Gehäuses eine in dieses eingesetzte kreisförmig gekrümmte Abdeckung zuzuordnen, die etwa den gleichen Radius wie das die Messerwelle umhüllende Gehäuseteil aufweist, und das die Messerwelle umgebende Gehäuseteil und die Abdeckung einander gegenüberliegend anzuordnen und derart zu bemessen, daß sich diese etwa jeweils über ein Viertel des Umfanges der Messerwelle erstrecken. Außerdem sollte die Einlaßöffnung des Gehäuses mit einem in den freien Bereich der Messerwelle mündenden Einlauftrichter versehen sein, wobei dieser durch eine in das Gehäuse eingesetzte, an diesem und der Messerwellenabdeckung befestigten und in Richtung der Messerwelle geneigt angeordneten Platte gebildet sein kann. Durch diese Ausgestaltung ist gewährleistet, daß das zu zerkleinernde Gut sich nicht in dem Gehäuse staut, sondern unmittelbar in die Aufnahmekammern der Messerwelle fällt und von dieser sofort gegen das angepaßte Gehäuseteil gepreßt und somit weiterverarbeitet wird.

Das mit dem rotierend antreibbaren Messer bzw. der Messerwelle zusammenwirkende Gegenmesser ist zweckmäßigerweise als im Bereich der Auslaßöffnung des Gehäuses in Förderrichtung hinter dieser angeordneter rechenartiger Niederhalter auszubilden, dessen Stege zwischen die einzelnen Messerscheiben der Messerwelle eingreifen.

Bei dieser Ausgestaltung ist es angebracht, die Stege des Niederhalters in Form eines stumpfwinkligen Dreiecks auszubilden, in Höhe der Antriebswelle der Messerwelle am Gehäuse zu befestigen und mit ihrem freien Ende bis etwa zur Mitte der Antriebswelle versetzt zu dieser in die Messerscheiben hineinragen zu lassen, wobei die der Auslaßöffnung des Gehäuses zugekehrte Stirnfläche der Stege zu dieser sich konisch erweiternd ausgebildet und das freie Ende der Stege mit einer in Richtung der Auslaßöffnung geneigten Einführschräge versehen sein sollte. Zweckmäßig ist es ferner, zwischen den Stegen des Niederhalters unmittelbar vor der Auslaßöffnung des Gehäuses einen vorzugsweise als durchgehende Leiste ausgebildeten, bis nahe an den Durchmesser der Förderzinken ragenden Füllkeil anzuordnen.

Vorteilhaft ist es, den Förderschacht über ein sich im Querschnitt vorzugsweise erweiterndes ganz oder teilweise die Beruhigungszone bildendes Zwischenstück an die Auslaßöffnung des Gehäuses anzuschließen.

Die Beruhigungszone und/oder die Kühlzone des Förderschachtes können in einfacher Weise aus zwei gegeneinander verstellbar gehaltenen vorzugsweise durch Federkraft verspannten Halbschalen gebildet werden, so daß eine selbsttätige Anpassung an unterschiedliche Fördermengen der Messerwelle gegeben und Beschädigungen durch Staubildung vermieden werden. Auch kann durch Abnehmen einer Halbschale der Förderschacht leicht gereinigt werden.

Um die in dem gepreßten Gut enthaltene Wärmeenergie rasch abzuleiten, kann diesem Kühlluft zugeführt werden. Dies ist in einfacher Ausgestaltung derart zu bewerkstelligen, daß die Kühlzone mit einem oder mehreren sich in deren Achsrichtung erstreckenden, vorzugsweise auf der Außenmantelfläche der Halbschalen angebrachten Kühlluftkanälen versehen ist, die über Bohrungen oder dgl. mit dem Innenraum der Kühlzone verbunden sind.

Zu dem gleichen Zweck kann die Kühlzone aber auch ganz oder teilweise aus einem das gepreßte Gut aufnehmenden Stützgerippe gebildet werden, das aus sich in dessen Achsrichtung erstreckenden, an vorzugsweise gegeneinander verstellbaren und durch Federkraft verspannten Haltebügeln befestigten Stäben, Rohren oder dgl. bestehen kann. Es ist aber auch möglich, die Kühlzone zur Abführung der gespeicherten Wärmeenergie mit sich vorzugsweise in Achsrichtung erstreckenden Kühlrippen zu versehen.

Damit das in Form eines Stranges aus dem Förderschacht austretende gepreßte Gut leicht abzunehmen ist, ist es ferner zweckmäßig, den Förderschacht an seinem freien Ende mit einer sich an diesen anschließenden Auflage zu versehen.

Die gemäß der Erfindung ausgebildete Vorrichtung ist nicht nur einfach in der konstruktiven Ausgestaltung und somit auf wirtschaftliche Weise herstellbar und ermöglicht eine zufriedenstellende Zerkleinerung sowie Weiterbeförderung der Abfälle, sondern mit dem in besonderer Weise ausgebildeten Messer dieser Vorrichtung ist auch eine Umwandlung der zugeführten Antriebsenergie in Wärme zu bewerkstelligen, die auf das zerkleinerte Gut übertragbar ist. Wird nämlich das Messer mit Förderzinken, die in einem Teilbereich des Gehäuses von diesem eng umhüllt sind, und mit Preßzinken, die in ihrem Außendurchmesser gegenüber den Förderzinken zurückge- setzt sind, versehen, so ist es möglich, einen Teil des zu zerkleinernden Gutes mittels der Förderzinken dem Gegenmesser zuzuführen, im Zusammenwirken mit diesem zu zerkleinern und in den Förderschacht zu transportieren. Mittels der kürzeren Preßzinken wird dagegen ein Teil des zu zerkleinernden Gutes zwischen diesen und dem Gehäuse eingepreßt und reibt an diesem, so daß die zugeführte Antriebsenergie in Wärme umgesetzt wird. Im Inneren des Gehäuses steigt dadurch die Temperatur derart an, daß Teile des zu zerkleinernden Gutes mitunter ihren Aggregatszustand kurzzeitig ändern, beispielsweise tritt aus zellulosehaltigen Produkten Lignin aus ; während des nachfolgenden Abkühlens des zerkleinerten Gutes in dem Förderschacht wird dieses wiederum fest verbacken. Es wird somit nicht nur eine Verdichtung und damit eine Volumensverkleinerung gegenüber der zugeführten Menge erreicht, sondern das zerkleinerte Gut wird auch verfestigt und ist damit leicht, da dieses gewissermaßen als Brikettstrang ausgestoßen wird, weiter zu verarbeiten.

Der Bauaufwand, mit dem dies zu erreichen ist, ist äußerst gering, da lediglich die Preßzinken in ihrem Außendurchmesser kleiner zu bemessen sind als die Förderzinken, um das zu zerkleinernde Gut über einen Teilbereich des Gehäuses an diesem zu reiben und somit einen Teil der Antriebsenergie in Wärme umzusetzen. Dennoch ist gewährleistet, daß eine stets zufriedenstellende Zerkleinerung mit Hilfe des Gegenmessers vorzunehmen ist. Selbstverständlich können, je nach der Art des zu zerkleinernden Gutes, die Zinken in ihrer Form und in ihrer Ausgestaltung, indem diese beispielsweise mit Rillen versehen werden, an dieses angepaßt werden, um eine optimale Arbeitsweise der Vorrichtung zu erreichen.

Mit der gemäß der Erfindung ausgebildeten Vorrichtung, die ohne Schwierigkeiten an ein Mulchgerät oder dgl. angebaut werden kann, so daß Abfälle unmittelbar an Ort und Stelle zu verarbeiten sind, sind in dem Inneren des Gehäuses derart hohe Temperaturen, beispielsweise von ca. 100-170 °C zu erzielen, daß Holz aufquillt und aus diesem Lignin austritt bzw. Kunststoffe teilweise schmelzen. In dem Förderschacht, in dem gewissermaßen ein Gegenmoment erzeugt wird, damit das zerkleinerte Gut eine bestimmte Zeitspanne in dem Gehäuse verbleibt, wird dieses jedoch wiederum abgekühlt, so daß durch Verbacken ein fester Strang entsteht, der zu einzelnen Briketts zu unterteilen ist, die leicht abzutransportieren und, sofern brennbare Abfälle verarbeitet werden, zu Heizzwecken verwendet werden können.

In der Zeichnung ist ein Ausführungsbeispiel der gemäß der Erfindung ausgebildeten Vorrichtung zur Bearbeitung von Abfällen dargestellt und nachfolgend im einzelnen erläutert. Hierbei zeigen :
Figur 1 das Gehäuse der Vorrichtung mit in dieses eingesetzten rotierend antreibbaren Messern im Schnitt,
Figur 2 den an das Gehäuse angeschlossenen Förderschacht im Längsschnitt,
Figur 3 einen Schnitt nach der Linie 111-111 der Fig. 2,
Figur 4 einen Schnitt nach der Linie IV-IV der
Fig. 2,
Figur 5 eine andersartige Ausgestaltung des Förderschachtes und
Figur eine Draufsicht auf die Vorrichtung nach den Fig. 1 und 5 mit mehreren nebeneinander angeordneten Förderschächten.

Die mit 1 bezeichnete Vorrichtung dient zur Bearbeitung von Abfällen, insbesondere zum Zerkleinern von Reb- und Baumholz und besteht im wesentlichen aus einer besondersartig ausgebildeten, in einem Gehäuse 11 eingesetzten Messerwelle 20 und einem an diesem angeschlossenen Förderschacht 41, aus dem das zerkleinerte Gut in Form eines Brikettstranges ausgestoßen wird. Die Messerwelle 20 ist hierbei aus mehreren, auf einer Antriebswelle 15 verdreht zueinander angeordneten Messern 21, 21' ..., die von einer Nabe 22^{.} abstehende Förderzinken 23 sowie Preßzinken 24 aufweist, gebildet. Die Förderzinken 23 wie auch die Preßzinken 24 sind in der mit A gekennzeichneten Drehrichtung gekrümmt ausgebildet.

In ihrem Außendurchmesser D₂ sind die Preßzinken 24 geringfügig gegenüber dem Außendurchmesser D₁ der Förderzinken 23 zurückgesetzt, so daß in dem Teilbereich 14 des Gehäuses 11, in dem dieses an den Außendurchmesser D₁ der Förderzinken 23 angepaßt ist und diese eng umgibt, eine Preßstrecke geschaffen ist, in der das durch die Einführöffnung 12 des Gehäuses 11 der Messerwelle 10 beispielsweise von einem Mulchgerät unmittelbar zugeführte Gut von den Preßzinken 24 an die Innenwand des Gehäuses 11 gepreßt wird, so daß ein Teil der Antriebsenergie in Wärme umgesetzt wird.

Das mit der Messerwelle 20 zusammenwirkende Gegenmesser besteht aus einem rechenartig ausgebildeten Niederhalter 31, dessen an einer mit dem Gehäuse 11 fest verbundenen Platte 33 angebrachten Stege 32 zwischen die einzelnen aus Scheiben gebildeten Messer 21, 21' ... eingreifen. Die Stege 23, zwischen die ein Füllkeil 36 eingesetzt ist, sind bei dem gezeigten Ausführungsbeispiel in Form eines stumpfwinkeligen Dreiecks gestaltet, das mit seinem freien Ende 35 bis nahezu zur Mitte der Antriebswelle 15 versetzt zu dieser in die Messer 21, 21' ... hineinragt und mit einer Einführschräge 37 versehen ist. Die der Auslaßöffnung 13 des Gehäuses 11 zugekehrte Stirnfläche 34 erweitert sich somit zu dieser hin, so daß das zerkleinerte Gut durch die Auslaßöffnung 13 leicht in den sich an diese anschließenden Schacht 41 in Richtung des Pfeiles B gefördert werden kann.

Um die Temperatur in dem Gehäuse 11 zu erhöhen, können in die Förderzinken 23 und auch in die Preßzinken 24 Rillen 25 bzw. 26 eingearbeitet werden, in denen das zu zerkleinernde Gut, beispielsweise Aststücke, gehalten und an der Innenwand des Gehäuseteils 14 entlanggerieben werden.

Das durch die Einführöffnung 12 des Gehäuses 11 der Messerwelle 20 zugeführte Gut wird von den zwischen den Zinken vorgesehenen Aufnahmetaschen 27 aufgenommen, zu dem Niederhalter 31 transportiert und im Zusammenwirken mit den Stegen 32 sowie dem Füllkeil 36, der bis nahe an den Durchmesser der Förderzinken 23 in das Gehäuse 11 hineinragt, zerkleinert. Ein Teil dieses Gutes wird aber, da die Preßzinken 24 in ihrem Außendurchmesser kleiner bemessen sind als die Förderzinken 23, in dem Teilbereich 14 des Gehäuses 11 gegen dieses gepreßt und an der Gehäuseinnenwand entlanggerieben, so daß ein Teil der über die Antriebswelle 15 zugeführten Energie somit in Wärme umgewandelt wird. Auf diese Weise wird die Temperatur in dem Gehäuse 11, je nach Anzahl der Preßzinken 24 und deren Ausgestaltung, derart erhöht, daß zumindest ein Teil des zu zerkleinernden Gutes mitunter den Aggregatszustand ändert, in dem beispielsweise Kunststoffteile zähflüssig werden oder aus Holz Lignin ausgeschieden wird. In dem Förderschacht 41 tritt jedoch, sobald eine entsprechende Abkühlung eingetreten ist, wiederum eine Verhärtung ein, so daß ein hochverdichteter und fester Strang in dem Förderschacht 41 gefördert wird. Um das Fassungsvermögen der Messerwelle 20 zu erhöhen, können einzelne der Zinken freigespart werden, so daß vergrößerte Aufnahmetaschen 28 gebildet sind. Und um das zu zerkleinernde Gut unmittelbar in die Aufnahmekammern 27 bzw. 28 einzubringen, ist die Einführöffnung 12 mit einem durch eine Platte gebildeten Einlauftrichter 17 versehen, der an dem Gehäuse 11 sowie einer Abdeckung 16, die im Anschluß an die Auslaßöffnung 13 die Messerwelle 20 auf der dem Gehäuseteil 14 gegenüberliegenden Bereich einschließt, befestigt ist.

Der Förderschacht 41 weist eine Beruhigungszone 42 sowie eine Kühlzone 43 auf, in denen das zerkleinerte und aufgequollene Gut derart abgekühlt wird, daß es nach dem Austreten aus dem Förderschacht 41 von Hand abgenommen und weitertransportiert werden kann.

Bei dem in den Fig. 2 bis 4 dargestellten Ausführungsbeispiel besteht die Kühlzone 43 aus zwei rohrförmigen Halbschalen 46 und 47, die an einem Flansch 45 eines an dem Gehäuse 11 befestigten Zwischenstuckes 44, das hierbei die Beruhigungszone 42 bildet, befestigt sind. Die Halbschalen 46 und 47, zwischen denen eine Dichtung 54 eingesetzt ist, werden hierbei durch die Kraft von Federn 49 zusammengepreßt, die jeweils auf einem mit einer Mutter 50 versehenen Schraubenbolzen 48 angeordnet sind. Auf diese Weise können größere Volumensänderungen des zerkleinerten Gutes selbsttätig aufgenommen werden und der in dem Förderschacht 41 sich aufbauende Staudruck ist mittels der Vorspannung der Federn 49 einstellbar.

Um die in dem gepreßten Gut gespeicherte Wärmeenergie abzuführen, sind die Halbschalen 46 und 47 mit aufgesetzten Kühlluftkanälen 51 ausgestattet, denen über eine Schlauchleitung 52 Kühlluft zugeführt wird, die über in die Halbschalen 46 und 47 eingearbeitete Bohrungen 53 dem gepreßten Gut zuströmt. Zur Abführung der Wärmeenergie können aber auch, wie dies in Fig.5 dargestellt ist, die die Kühlzone 43" bildenden Halbschalen 46" und 47" mit Kühlrippen 55 ausgestattet werden. Die der Kühlzone 43" vorgeschaltete Beruhigungszone 42" besteht hierbei ebenfalls aus zwei Halbschalen.

An die geschlossene Kühlzone 43 schließt sich bei der Ausgestaltung nach der Fig. 2 eine offene Kühlzone 43' an, die aus einem Stützgerippe 61 gebildet ist. An halbkreisförmigen Bügeln 62 und 63, die durch Federn 64 zusammengehalten werden, sind dazu Stangen 65 befestigt, durch die das gepreßte Gut geführt wird. Die in diesem noch vorhandene Wärmeenergie kann somit von der Umgebungsluft aufgenommen werden.

In Fig. 6 ist die aus dem Gehäuse 11 nach Fig. 1 und mehreren achsparallel nebeneinander angeordneten Förderschächten 41" nach Fig. 5 zusammengesetzte Vorrichtung 1 in Draufsicht dargestellt. Die Kühlzone 43" ist hierbei mit einer sich an diese anschließenden Auflage 56 versehen, die aus einer mittels eines Flansches 58 befestigten Halbschale 57 besteht. Der aus der Kühlzone 42" austretende gepreßte Strang kann somit leicht aufgenommen, gegebenenfalls in brikettähnliche Stücke zerlegt und weitertransportiert werden.

## Patentansprüche

1. Vorrichtung zur Bearbeitung von Abfällen, insbesondere zur Zerkleinerung von zellulosehaltigen Produkten, wie Reb- und Baumholz, Holzabfällen, Stroh und dgl., bestehend aus einem mit einer Einlaßöffnung (12) und einer Auslaßöffnung (13) versehenen Gehäuse (11) und einem in diesem angeordneten rotierend antreibbaren Messer (21, 21', ...), das mit einem ortsfesten Gegenmesser (31) zusammenwirkt, dadurch gekennzeichnet, daß das Messer (21, 21'...) mit von einer die Antriebswelle (15) aufnehmenden Nabe (24) abstehenen in Drehrichtung (A) gekrümmt ausgebildeten Förderzinken (23) und Preßzinken (24) versehen ist, daß das Gehäuse (11) im Anschluß an die Einlaßöffnung (12) für das zu zerkleinernde Gut in einem Teilbereich (14) an den Außendurchmesser (D₁) der Förderzinken (23) angepaßt ist und diese eng umhüllt, daß die Preßzinken (24) in ihrem Außendurchmesser (D2) gegenüber den Förderzinken (23) zurückgesetzt ausgebildet sind und daß an die Auslaßöffnung (13) ein oder mehrere vorzugsweise achsparallel nebeneinander angeordnete Förderschächte (41) zur Aufnahme des gepreßten Gutes angeschlossen sind, die jeweils eine Beruhigungszone (42) und/oder eine Kühlzone (43) aufweisen.

2. Vorrichtung nach Anspruch 1, dadurch gekennzeichnet, daß die Preßzinken (24) etwa um 0,5-5 v. H. in ihrem Außendurchmesser (D2) gegenüber dem Außendurchmesser (D₁) der Förderzinken (23) zurückgesetzt sind.

3. Vorrichtung nach Anspruch 1 oder 2, dadurch gekennzeichnet, daß zwischen zwei Förderzinken (23) jeweils einer oder mehrere Preßzinken (24) angeordnet sind.

4. Vorrichtung nach einem oder mehreren der Ansprüche 1 bis 3, dadurch gekennzeichnet, daß die Förderzinken (23) und/oder die Preßzinken (24) in dem in Drehrichtung (A) gekrümmt ausgebildeten vorderen Bereich mit einer oder mehreren in Achsrichtung oder geneigt zu dieser sich erstreckenden Rillen (25, 26), mit einer Riffelung, einer Verzahnung oder dgl. versehen sind.

5. Vorrichtung nach einem oder mehreren der Ansprüche 1 bis 4, dadurch gekennzeichnet, daß das Messer als Messerwelle (20) ausgebildet ist, die aus einzelnen die Förder- und Preßzinken (23, 24) tragenden nebeneinander auf der Antriebswelle (15) angeordneten Messerscheiben (21, 21') besteht.

6. Vorrichtung nach Anspruch 5, dadurch gekennzeichnet, daß die einzelnen Messerscheiben (21, 21') der Messerwelle (20) in Umfangsrichtung gegeneinander versetzt angeordnet sind, derart, daß die Förder- oder Preßzinken (23, 24) einer Scheibe (21) im Bereich des von den Zinken der unmittelbar benachbarten Scheiben (21') eingeschlossenen Zwischenraumes (27) angeordnet sind.

7. Vorrichtung nach Anspruch 5, dadurch gekennzeichnet, daß die Messerscheiben (21, 21') der Messerwelle (20) in Umfangsrichtung gegeneinander verdreht angeordnet sind, derart, daß die Förderzinken (23) mindestens zweier unmittelbar benachbarter Messerscheiben (21, 21') vorzugsweise um eine Teilung gegeneinander versetzt angeordnet sind.

8. Vorrichtung nach einem oder mehreren der Ansprüche 1 bis 7, dadurch gekennzeichnet, daß zur Vergrößerung des Fördervolumens der Messerwelle (20) vorzugsweise in deren mittleren Bereich zwischen den Förder- und Preßzinken (23, 24) eine oder mehrere jeweils durch Aussparen eines Zinkens gebildete Aufnahmekammern (28) vorgesehen sind.

9. Vorrichtung nach einem oder mehreren der Ansprüche 1 bis 8, dadurch gekennzeichnet, daß die Messerwelle (20) im Anschluß an die Auslaßöffnung (13) des Gehäuses (11) von einer in dieses eingesetzten kreisförmig gekrümmten Abdeckung (16) umschlossen ist, die etwa den gleichen Radius wie das die Messerwelle (20) umhüllende Gehäuseteil (14) aufweist.

10. Vorrichtung nach Anspruch 1 und 9, dadurch gekennzeichnet, daß das die Messerwelle (20) umgebende Gehäuseteil (14) und die dieser zugeordnete Abdeckung (16) einander gegenüberliegend angeordnet sind und sich etwa jeweils über ein Viertel des Umfanges der Messerwelle (20) erstrecken.

11. Vorrichtung nach einem oder mehreren der Ansprüche 1 bis 10, dadurch gekennzeichnet, daß die Einlaßöffnung (12) des Gehäuses (11) mit einem in den freien Bereich der Messerwelle (20) mündenden Einlauftrichter (17) versehen ist.

12. Vorrichtung nach Anspruch 11, dadurch gekennzeichnet, daß der Einlauftrichter (17) durch eine in das Gehäuse (11) eingesetzte, an diesem und der Messerwellenabdeckung (16) befestigten und in Richtung der Messerwelle (20) geneigt angeordnete Platte gebildet ist.

13. Vorrichtung nach einem oder mehreren der Ansprüche 1 bis 12, dadurch gekennzeichnet, daß das Gegenmesser als im Bereich der Auslaßöffnung (13) des Gehäuses (71) in Förderrichtung (B) hinter dieser angeordneter rechenartiger Niederhalter (31) ausgebildet ist, dessen Stege (32) zwischen die einzelnen Messerscheiben (21, 21') der Messerwelle (20) eingreifen.

14. Vorrichtung nach Anspruch 13, dadurch gekennzeichnet, daß die Stege (32) des Niederhalters (31) in Form eines stumpfwinkeligen Dreiecks ausgebildet, in Höhe der Antriebswelle (15) der Messerwelle (20) am Gehäuse (11) befestigt sind und mit ihrem freien Ende (35) bis etwa zur Mitte der Antriebswelle (15) versetzt zu dieser in die Messerscheiben (21, 21') hineinragen.

15. Vorrichtung nach Anspruch 13 oder 14, dadurch gekennzeichnet, daß die der Auslaßöffnung (13) des Gehäuses (11) zugekehrte Stirnfläche (34) der Stege (32) zu dieser sich konisch erweiternd ausgebildet sind.

16. Vorrichtung nach Anspruch 15, dadurch gekennzeichnet, daß das freie in das Gehäuse (11) ragende Ende (36) der Stege (32) mit einer in Richtung der Auslaßöffnung (13) geneigten Einführschräge (31) versehen ist.

17. Vorrichtung nach einem oder mehreren der Ansprüche 13 bis 16, dadurch gekennzeichnet, daß zwischen den Stegen (32) des Niederhalters (31) unmittelbar vor der Auslaßöffnung (13) des Gehäuses (11) ein vorzugsweise als durchgehende Leiste ausgebildeter, bis nahe an den Durchmesser (D₁) der Förderzingen (23) ragender Füllkeil (36) angeordnet ist.

18. Vorrichtung nach einem oder mehreren der Ansprüche 1 bis 17, dadurch gekennzeichnet, daß der Förderschacht (41) über ein sich im Querschnitt vorzugsweise erweiterndes ganz oder teilweise die Beruhigungszone (42) bildendes Zwischenstück (44) an die Auslaßöffnung (13) des Gehäuses (11) angeschlossen ist.

19. Vorrichtung nach einem oder mehreren der Ansprüche 1 bis 18, dadurch gekennzeichnet, daß die Beruhigungszone (42") und/oder die Kühlzone (43, 43') des Förderschachtes (41) aus zwei gegeneinander verstellbar gehaltenen vorzugsweise durch Federkraft verspannten Halbschalen (46, 47 bzw. 62, 63) gebildet ist.

20. Vorrichtung nach Anspruch 19, dadurch gekennzeichnet, daß zur Zuführung von Kühlluft in das gepreßte Gut die Kühlzone (43) mit einem oder mehreren sich in deren Achsrichtung erstreckenden, vorzugsweise auf der Außenmantelfläche der Halbschalen (46, 47) angebrachten Kühlluftkanälen (51) versehen ist, die über Bohrungen (53) oder dgl. mit dem Innenraum der Kühlzone (43) verbunden sind.

21. Vorrichtung nach-Anspruch 19, dadurch gekennzeichnet, daß die Kühlzone (43') des Förderschachtes (41) ganz oder teilweise aus einem das gepreßte Gut aufnehmenden Stützgerippe (61) gebildet ist.

22. Vorrichtung nach Anspruch 21, dadurch gekennzeichnet, daß das Stützgerippe (61) aus sich in dessen Achsrichtung erstreckenden, an vorzugsweise gegeneinander verstellbaren und durch Federkraft verspannten Haltebügeln (62, 63) befestigten Stäben (65), Rohren oder dgl. gebildet ist.

23. Vorrichtung nach einem oder mehreren der Ansprüche dadurch gekennzeichnet, daß die Kühlzone (43") des Förderschachtes (41") zur Abführung der in dem gepreßten Gut gespeicherten Wärmeenergie mit sich vorzugsweise in Achsrichtung erstreckenden Kühlrippen (55) versehen ist.

24. Vorrichtung nach einem oder mehreren der Ansprüche dadurch gekennzeichnet, daß der Förderschacht (43") an seinem freien Ende mit einer sich an diesen anschließenden Auflage (56) für das aus diesem austretende Gut versehen ist.

## Claims

1. Waste processing device, particularly for crushing products containing cellulose as for example wood from vine or trees, waste from wood, straw and the like, consisting of a housing (11) having an inlet opening (12) and an outlet opening (13) and further having a rotating knife (21, 21', ...) located in the housing and cooperating with a stationary counter-knife (31), characterized in that the knife (21, 21', ...) is provided with supply tines (23) and pressing tines (24) curved in the direction of rotation and extending away from a hub (22) located on the drive shaft (15), that the housing (11) besides the inlet opening (12) for the waste to be crushed in a partly area (14) is adapted to the outer diameter (Dᵢ) of the supply tines (23) and surrounds same tightly, that the pressing tines (24) are running on an outer diameter (Do being smaller than that one of the supply tines (23) and that to the outlet opening (13) one or more supply channels (41) are connected preferably being parallel to each other and in order to take over pressed material, which channels have a stabilization area (42) and/or a cooling area (43).

2. Device of claim 1, characterized in that the outer diameter (Dz) of the press tines (24) is by 0.5-5 percent smaller than the outer diameter (D₁) of the supply tines (23).

3. Device of claim 1 or 2, characterized in that between two supply tines (23) one or more press tines (24) respectively are located.

4. Device of one or more of the claims 1 through 3, characterized in that the supply tines (23) and/or the press tines (24) are provided with one or more flutes (25, 26) aligned to the shaft or inclined to same, a fluting a toothing or the like in the front area curved in the direction of rotation (A).

5. Device of one or more of the claims 1 through 4, characterized in that the knife is designed as a knife shaft (20) consisting of separate knife disks (21, 21') carrying the supply and press tines (23, 24) and being located on the drive shaft (15) one besides the other.

6. Device of claim 5, characterized in that the separate knife disks (21, 21') of the knife shaft (20) are staggered along the periphery in such that the supply and the press tines (23, 24) of one disk (21) are located in the area of an intermediate space (27) shaped by the disks (21) right at both sides.

7. Device of claim 5, characterized in that the knife disks (21, 21') of the knife shaft (20) in the direction of the periphery are twisted one against the other in such that the supply tines (23) of at least two knife disks (21,21') one right besides the other are staggered to each other preferably by one tooth.

8. Device of one or more of the claims 1 through 7, characterized in that in order to expand the knife shaft's (20) supply volume one or more chambers (28) are provided preferably in the middle area between the supply and press tines (23, 24) by saving one of the tines.

9. Device of one or more of the claims 1 through 8, characterized in that the knife shaft (20) just besides the outlet opening (13) of the housing (11) is surrounded by a curved cover (16) having about the same radius than that part (14) of the housing surrounding the knife shaft (20).

10. Device of claim 1 and 9, characterized in that the part (14) of the housing surrounding the knife shaft (20) and the cover (16) assigned to the knife shaft are located one opposite to the other and reach over a quarter of the perifery of the knife shaft.

11. Device of one or more of the claims 1 through 10, characterized in that the inlet opening (12) of the housing (11) is provided with a feeding hopper (17) leading to the free area of the knife shaft (20).

12. Device of claim 11, characterized in that the feeding hopper (17) is shaped as a plate inserted into the housing (11) mounted to the housing and to the cover (16) and inclined in the direction of the knife shaft (20).

13. Device of one or more of the claims 1 through 12, characterized in that the counter knife is shaped as a hold down device (31) having a grip shape and located in the area of the outlet opening (13) of the housing (71) in the supply direction (B) located behing the outlet opening.

14. Device of claim 13, characterized in that the parts (32) of the hold down device (31) are shaped as an obtuse-angeled triangle, mounted to the housing (11) besides the drive shaft (15) of the knife shaft (20) and extend into the knife disks (21, 21') with their free end (35) about up to the middle of the drive shaft (15).

15. Device of claim 13 or 14, characterized in that the front surfaces (34) of the parts (32) facing the outlet opening (13) of the housing (11) are designed in such that they get conically wider towards the opening.

16. Device of claim 15, characterized in that the free ends (36) of the parts (32) extending into the housing (11) are provided with an inclined surface (31) in the direction of the outlet opening (13).

17. Device of one or more of the claims 13 through 16, characterized in that between the parts (32) of the hold down device (31) just in front of the outlet opening (13) of the housing (11) a filling wedge (36) is located preferably shaped as a continuous ledge extending nearly to the diameter (Dᵢ) of the supply tines (23).

18. Device of one or more of the claims 1 through 17, characterized in that the supply channel (41) is connected to the outlet opening (13) of the housing (11) by means of an intermediate part (44) totally or partly defining a stabilizing area (42) and having an ascending cross section.

19. Device of one or more of the claims 1 through 18, characterized in that the stabilizing area (42") and/or the cooling area (43, 43') of the supply channel (41) is shaped by two halves (46, 47 or 62, 63 respectively) adjustably spring held together.

20. Device of claim 19, characterized in that for the supply of cooling air to the pressed material the cooling area (43) is provided with one or more cooling channels (51) extending in the direction of the axis and preferably mounted to the outer surface of the halves (46, 47), which cooling channels are connected to the inner space of the cooling area (43) by means of bores (53) or the like.

21. Device of claim 19, characterized in that the cooling area (43') of the supply channel (41) totally or partly is shaped as a support (61) for the pressed material.

22. Device of claim 21, characterized in that the support (61) is formed by rods (65), pipes or the like extending parallel to the axis and mounted by preferably adjustable and spring held holding bows (62, 63).

23. Device of one or more of the claims, characterized in that the cooling area (43") of the supply channel (41") feeding out heat energy from the pressed material is provided with cooling ribs (55) extending parallel to the axis.

24. Device of one or more of the claims, characterized in that the supply channel (43") at its free end for the coming out material is provided with a table (56) located besides the channel.

## Revendications

1. Dispositif de traitement de déchets, en particulier pour le broyage de produits cellulosiques tels que : sarments et bois d'arbres fruitiers, déchets de bois, paille et similaires, comprenant un boîtier (11) muni d'une ouverture d'entrée (12) et d'une ouverture de sortie (13) et d'un couteau (21, 21' ...) entraînable, tournant placé dans celui-ci qui agit avec un contre-couteau (31) fixe ainsi désigné, de sorte que le couteau (21, 21' ...) est muni d'une dent de pression (24) et d'une dent d'alimentation (23) coudée dépassant dans le sens de rotation (A) par un moyeu (24) supportant l'arbre d'entraînement (15), de sorte que le boîtier (11) en bout de l'ouverture d'entrée (12) pour la matière à broyer est adapté à la zone (14) au diamètre extérieur (Dᵢ) des dents d'alimentation (23) et l'enveloppant étroitement de sorte que les dents de pression (24) dans leur diamètre extérieur (D2) sont conçues de façon reculée par rapport aux dents d'alimentation (23) et de sorte qu'à l'ouverture de sortie (13) il est raccordé une ou plusieurs cuves d'alimentation (41) disposées les unes à côté des autres de préférence parallèlement à l'axe servant à la réception de la matière pressée, qui présentent une zone de repos (42) et/ou une zone de refroidissement (43).

2. Dispositif selon le droit 1, ainsi désigné, de sorte que les dents de pression (24) sont reculées d'environ 0,5-5 % dans leur diamètre extérieur (D2) par rapport au diamètre extérieur (D₁) des dents d'alimentation (23).

3. Dispositif selon le droit 1 ou 2, ainsi désigné, de sorte qu'entre deux dents d'alimentation (23) il est placé une ou plusieurs dents de pression (24).

4. Dispositif selon un ou plusieurs des droits 1 à 3, ainsi désigné, de sorte que les dents d'alimentation (23) et/ou les dents de pression (24) dans la zone frontale coudée dans le sens de rotation (A) sont munies d'une ou plusieurs rayures (25, 26) se développant dans le sens axial ou penchant vers celles-ci, avec cannelure, une denture ou similaire.

5. Dispositif selon un ou plusieurs des droits 1 à 4, ainsi désigné, de sorte que le couteau est conçu en tant qu'arbre de couteau (20) qui comprend les disques à couteaux individuels (21, 21') disposés les uns à côté des autres sur l'arbre d'entraînement (15) supportant les dents de pression et d'alimentation (23, 24).

6. Dispositif selon le droit 5, ainsi désigné, de sorte que les disques à couteaux individuels (21, 21') de l'arbre de couteaux (20) sont placés de façon décalée les uns par rapport aux autres dans le sens du pourtour, de telle sorte que les dents de pression ou d'alimentation (23, 24) d'un disque (21) sont placées dans la zone de la chambre intermédiaire (27) entournée par les dents des disques immédiatement adjacents (21').

7. Dispositif selon le droit 5, ainsi désigné, de sorte que les disques à couteaux (21, 21') de l'arbre de couteaux (20) sont placés décalés les uns par rapport aux autres dans le sens du pourtour, de sorte que les dents d'alimentation (23) d'au moins deux disques à couteaux adjacents (21, 21') sont placées décalées les unes par rapport aux autres, de préférence d'un pas.

8. Dispositif selon un ou plusieurs des droits 1 à 7, ainsi désigné, de sorte que pour l'augmentation de volume d'alimentation de l'arbre à couteaux (20), il est prévu une ou plusieurs chambres (28) formées par les évidements d'une dent, de préférence dans la zone centrale entre les dents de pression et les dents d'alimentation (23, 24).

9. Dispositif selon un ou plusieurs des droits 1 à 8, ainsi désigné, de sorte que l'arbre à couteaux (20) en bout de l'ouverture de sortie (13) du boîtier (11) est enveloppé par un recouvrement (16) coudé de forme circulaire inséré dans celui-ci et présentant le même rayon que la partie du boîtier (14) enveloppant l'arbre à couteaux (20).

10. Dispositif selon le droit 1 et 9, ainsi désigné, de sorte que les parties du boîtier (14) environnant l'arbre à couteaux (20) sont disposées à l'opposé l'un de l'autre du recouvrement (16) et se développant sur plus d'un quart du pourtour de l'arbre à couteaux (20).

11. Dispositif selon un ou plusieurs des droits 1 à 10, ainsi désigné, de sorte que l'ouverture d'entrée (12) du boîtier (11) est munie d'une trémie d'entrée (17) débouchant dans la zone libre de l'arbre à couteaux (20).

12. Dispositif selon le droit 11, ainsi désigné, de sorte que la trémie d'entrée (17) est formée par une plaque en pente placée dans le boîtier (11) fixée à celui-ci et au recouvrement de l'arbre à couteaux (16) et dans le sens de l'arbre à couteaux (20).

13. Dispositif selon un ou plusieurs des droits 1 à 12 ainsi désigné, de sorte que le contre-couteau est conçu en tant que support descendant (31) dans la zone de l'ouverture de sortie (13) du boîtier (71) dans le sens de l'alimentation (B) derrière celui-ci et dont les entretoises (32) sont en prise entre les disques-couteau individuels (21, 21') de l'arbre à couteaux (20).

14. Dispositif selon le droit 13, ainsi désigné, de sorte que les entretoises (32) du support (31) sont conçues en forme de triangle à angle obtus et fixées à hauteur de l'arbre d'entraînement (15) de l'arbre à couteaux (20) sur le boîtier (11) et se dressent avec leur extrémité libre (35) à peu près jusqu'au centre de l'arbre d'entraînement (15) de façon décalée par rapport à celui-ci, dans les disques-couteau (21, 21').

15. Dispositif selon le droit 13 ou 14, ainsi désigné, de sorte que les faces frontales opposées (34) à l'entretoise (32) de l'ouverture de sortie (13) du boîtier (11) sont conçues de façon conique par rapport à celle-ci.

16. Dispositif selon le droit 15, ainsi désigné, de sorte que l'extrémité libre (36) de l'entretoise (32) dépassant dans le boîtier (11) est munie d'un chanfrein d'introduction (31) incliné dans le sens de l'ouverture de sortie (13).

17. Dispositif selon un ou plusieurs des droits 13 à 16, ainsi désigné, de sorte qu'entre les entretoises (32) du support (31) avant l'ouverture de sortie (13) du boîtier (11) il est placé, de préférence, une clavette de remplissage (36) conçue en tant que réglette dépassant jusqu'à proximité du diamètre (D,) des dents d'alimentation (23).

18. Dispositif selon un ou plusieurs des droits 1 à 17, ainsi désigné, de sorte que la cuve d'alimentation (41) est raccordée à l'ouverture de sortie (13) du boîtier (11) à l'aide d'une pièce intermédiaire (44) formant la zone de repos (42) totale ou partielle se développant de préférence transversalement.

19. Dispositif selon un ou plusieurs des droits 1 à 18, ainsi désigné, de sorte que la zone de repos (42") et/où la zone de refroidissement (43, 43') de la cuve d'alimentation (41) est formée par deux demi-coquilles (46, 47 ou 62, 63) réglables et maintenues face à face de préférence par la force du ressort.

20. Dispositif selon le droit 19, ainsi désigné, de sorte que pour l'alimentation de l'air de refroidissement dans la matière pressée, la zone de refroidissement (41) est munie d'une ou plusieurs canalisations d'air de refroidissement (51) placées de préférence sur la surface de l'enveloppe extérieure des demi-coquilles (46, 47) se développant dans leur axe longitudinal et qui sont reliées avec la chambre intérieure de la zone de refroidissement (43) à l'aide de perçages (53) ou similaires.

21. Dispositif selon le droit 19, ainsi désigné, de sorte que la zone de refroidissement (43') de la cuve d'alimentation (41) est formée en partie ou totalement par une ossature d'appui (61) supportant la matière pressée.

22. Dispositif selon le droit 21, ainsi désigné, de sorte que l'ossature d'appui (61) est formée par les tubes, ou similaires et les barres (65) fixées de préférence aux étriers de retenue (62, 63), réglables et serrés par la force du ressort s'étendant dans le sens axial.

23. Dispositif selon un ou plusieurs des droits ainsi désigné, de sorte que la zone de refroidissement (43") de la cuve d'alimentation (41") pour l'évacuation de l'énergie thermique accumulée dans la matière pressée est munie de nervures de refroidissement (55) se développant de préférence dans le sens axial.

24. Dispositif selon un ou plusieurs des droits ainsi désigné, de sorte que la cuve d'alimentation (43") est munie à son extrémité libre d'un support (56) se raccordant à celle-ci pour la matière sortant.
